# EUROPÄISCHE PATENTSCHRIFT

(11) **EP 0 255 626 B1**
(45) Veröffentlichungstag und Bekanntmachung des Hinweises auf die Patenterteilung: **12.09.1990**
(21) Anmeldenummer: 87110187.9
(22) Anmeldetag: 15.07.1987
(51) Int. Cl.: B26D 1/40

(54) **Messerwellenpaar zum Schneiden von bahnartigem Material, insbesondere Wellpappe**
Pair of shaft-blades for cutting web material, particulary corrugated board
Paire d'arbres équipés de lames pour le découpage de matériaux en bandes, spécialement du carton ondulé

(30) Priorität: 07.08.1986 DE 3626748
(43) Veröffentlichungstag der Anmeldung: 10.02.1988
(73) Patentinhaber: Peters Maschinenfabrik GmbH, 22525 Hamburg (DE)
(72) Erfinder: Schommler, Manfred, D-2000 Hamburg 55 (DE); Martin, Gerald, D-2000 Hamburg 20 (DE)
(74) Vertreter: Colomb, Claude

(56) Entgegenhaltungen:
- DE-C- 177 078
- US-A- 3 638 522
- US-A- 4 351 210

## Beschreibung

Die Erfindung bezieht sich auf ein Messerwellenpaar zum Schneiden in Querlaufrichtung von bahnartigem Material, insbesondere Wellpappe, gemäß dem Oberbegriff des Anspruchs 1 (US-A 3 638 522).

In Querschneidern für Wellpappenfertigungsanlagen werden üblicherweise Messerwellenpaare verwendet, bei denen jedes Wellenpaar mindestens ein Messer hält mit einer stetig verlaufenden Schneidkante, die gleichen Abstand von der Wellenachse aufweist. Das Messerblatt verläuft entweder parallel zur Wellenachse oder es ist schraubenlinienförmig angeordnet. Die schraubenlinienförmige Anordnung hat den Vorteil, daß während des Schneidvorgangs in einem einzigen Augenblick immer nur ein kurzer Abschnitt der Schneidkanten miteinander in Eingriff ist, wodurch die Belastung der Messer, der Messerhalterung und der Wellen gering gehalten wird. Die Schneidkanten der Messer beschreiben Kreise, die sich geringfügig schneiden. Die Schneidkante des einen Messers liegt im voreilenden Bereich und die andere im nacheilenden Bereich des Messerblatts. Der Umlaufradius der Schneidkante im nacheilenden Bereich wird etwas größer gewählt als der Radius des anderen Schneidmessers, so daß nur eine einmalige Berührung der Schneidkanten während eines Umlaufs stattfindet und nach dieser Berührung ein relativ rasches Auseinanderbewegen der Schneidkanten erfolgt. Um einen einwandfreien Schnitt zu gewährleisten, müssen die Schneidkanten gegeneinander vorgespannt sein, d.h. sie liegen während der Berührung unter einer teils erheblichen Vorspannung gegeneinander.

Derartige Messerwellenpaare haben sich an sich bewährt. Bei verhältnismäßig zähem Material bzw. ab einer bestimmten Grammatur der Wellpappe oder auch bei feuchter oder beschichteter Wellpappe ist eine erhebliche Vorspannung notwendig, um einen einwandfreien Schnitt zu erhalten. Im Grenzfall kommt ein sauberer Schnitt überhaupt nicht zustande. Eine große Vorspannung bedingt hohe Schnittkräfte. Hohe Schnittkräfte machen in relativ kurzen Intervallen ein Nachstellen der Messer erforderlich, was zu einer unerwünschten Produktionsunterbrechung führt. Hohe Schnittkräfte führen ferner zu einem raschen Verschleiß der Messer.

Bei unterschiedlichem Materialverhalten sind unterschiedliche Schneidvorgänge notwendig. Zum Beispiel betrifft die Druckschrift US-A 3 638 522 eine Vorrichtung zum Trennen von Folien. Wie in dieser Druckschrift ausgeführt, besteht die Gefahr, daß die Folie in die Nut, welcher eine Kante als stetige Schneidkante dient, einfach hineingezogen wird, ohne daß ein Durchtrennen stattfindet. Dies beruht auf der sehr großen Elastizität vieler, vor allem dünner Folien. Sie lassen sich um einen erheblichen Betrag recken, auch durch ein Trennmesser, so daß ein Durchtrennen nicht stattfindet. Daher sieht die bekannte Vomchtung zwar eine Sägezahnkante vor, diese ist jedoch anders ausgebildet und wirkt auch völlig anders wie bei der Erfindung. Bei der bekannten Vorrichtung ist der Rücken der Zähne als Zykloide geformt dergestalt, daß die Folie von der Zahnspitze an mit dem Messerrücken gegen die Kante gehalten wird. Vor dem Trennen wird daher die Folie an der Kante festgeklemmt, und die Zähne können nun fortschreitend von oben die Folie nach unten drücken. Da die Folie sich nur über einen sehr geringen Bereich strecken kann und die Messerspitzen relativ einfach in die Folie eindringen können, wird diese durch weiteres Eindringen der Zähne in die Nut durchtrennt. Wie man erkennt, findet ein glatter Trennvorgang, wie er bei der erfindungsgemäßen Vorrichtung stattfindet, und für das Schneiden von Pappe auch notwendig ist, bei der bekannten Vorrichtung keineswegs statt. Vielmehr wird die Folie mehr oder weniger perforiert, bis sie unter der zunehmenden Spannung reißt. Eine derartige Trennvorrichtung ist auf Wellpappe nicht anwendbar.

Bei der bekannten Vorrichtung gibt es keine durchgehenden miteinander in Eingriff bringbare Schneidkanten. Die Kante der Nut dient nur dem Festhalten der Folie, wenn das Trennen der Folie nur durch die Sägezähne allein erfolgt, die ohne Gegenkante oder Gegenmesser den Trennvorgang bewirken. Bei der erfindungsgemäßen Vorrichtung hingegen erstrecken sich die Zähne über die Berührungslinie der beiden Messer radial hinaus in einem spitzen Winkel zur Verbindungsebene zwischen Berührungslinie und Schneidkante, so daß zunächst das Eingraben der Zahnspitze stattfindet, bevor die Schneidmesser in Eingriff gelangen.

Die Druckschrift DE-C 177 078 offenbart ein gezahntes Kreismesser. Es wirkt jedoch mit einem feststehenden Gegenblech zusammen, nämlich einer Tischfläche, die den Zähnen des Messers entsprechende Nuten aufweist. Es ist ohne weiteres zu erkennen, daß Berührungspunkte mit der erfindungsgemäßen Trennvorrichtung nicht vorhanden sind.

Die Druckschrift US-A 4 351 210 offenbart zwar ein Sägezahnmesser, wie es auch bei der erfindungsgemäßen Trennvorrichtung verwendet werden kann. Ferner ist in dieser Druckschrift ausgeführt, daß mit einem Gegenwerkzeug gearbeitet werden kann. Erfindungswesentlich ist jedoch nicht allein ein Sägezahnmesser, sondern die Art und Weise, wie ein Kreismesser mit gerader Schneidkante mit dem Sägezahnmesser zusammenwirkt. Ein derartiges Zusammenwirken zweier unterschiedlicher Messer eines Messerwellenpaares ergibt sich auch aus dieser Schrift nicht.

Der Erfindung liegt daher die Aufgabe zugrunde, ein Messerwellenpaar zum Schneiden von bahnartigem Material, insbesondere Wellpappe, zu schaffen, das längere Nachstellintervalle und eine größere Standzeit der Messer ermöglicht. Diese Aufgabe wird durch ein Messerwellenpaar gemäß Anspruch 1 gelöst.

Sogenannte Sägezahnmesser sind an sich bekannt. Sie werden z.B. bei Schlagmessern eingesetzt. Sie werden auch bei sogenannten Kurzquerschneidern in Wellpappenanlagen verwendet. Das auf einer Welle sitzende Sägezahnmesser wirkt zusammen mit einer Vulkolanwalze, wobei sich während des Schneidvorgangs die Zähne in die Gegenwalze eingraben. Da beim Kurzquerschneider relativ wenige Schneidvorgänge anfallen,sind sie für diesen Fall zufriedenstellend einsetzbar. Für Querschneider, bei denen pro Sekunde mehrere Schnittvorgänge ablaufen, wäre ein Zusammenwirken von Sägezahnmessern mit einer Vulkolanwalze unannehmbar. Die Vulkolanwalze wäre innerhalb kürzester Zeit zerstört.

Beim erfindungsgemäßen Messerwellenpaar bleibt eine durchgehende Berührungslinie zwischen den beiden Messern während des Schneidvorgangs erhalten. Die Zähne der Sägezahnkante bewirken eine Vorperforation und damit eine bessere Aufteilung der Schnittkräfte über den Schneidbereich. Dieser kann sich über die gesamte Länge der Messerwellen erstrecken, vorzugsweise wird jedoch, wie an sich bekannt, eine schraubenlinienförmige Anordnung der Messer gewählt. Infolge der verringerten Schnittkräfte ist auch eine reduzierte Radialbelastung auf die Messer, die Messerhalterung und die Messerbalken zu verzeichnen. Durch die Vorperforation erhält man auch einen geringeren Quetscheffekt in horizontaler Richtung, wodurch die Bauteilbelastung auch in horizontaler Richtung geringer wird. Aufgrund der geringeren Schnittkräfte und somit auch deren Horizontalkomponente ist eine geringere Messervorspannung erforderlich, wodurch wiederum die Bauteilbelastung herabgesetzt wird. Die Intervalle, in denen ein Nachstellen der Messer erforderlich ist, werden erheblich verlängert. Auch der Messerverschleiß wird stark reduziert. Mit der Erfindung können daher Wartungsaufwand und Produktionsunterbrechungen aufgrund von Nachstellarbeiten und Auswechslung der Messer erheblich verringert werden.

Die Lage der die Schneidkante des Gegenmessers überlappenden Zähne bezüglich des Gegenmessers hängt davon ab, welches der beiden Messer voreilend ist. Ist das Gegenmesser voreilend, liegen die Zähne auf der nacheilenden Seite des Gegenmessers. Ist hingegen das Sägezahnmesser voreilend, liegen die Zähne auf der voreilenden Seite des Gegenmessers.

Vorteilhafte Ausgestaltungen der Erfindung sind in den Unteransprüchen angegeben.

Die Erfindung wird nachfolgend anhand von Zeichnungen näher erläutert.
Fig. 1 zeigt eine Draufsicht auf ein Messer eines Messerwellenpaares nach der Erfindung.
Fig. 2 zeigt einen Schnitt durch das Messer nach Fig. 1 entlang der Linie 2-2.
Fig. 3 zeigt eine vergrößerte Seitenansicht der nacheilenden Seite des Messers nach Fig. 1 in Richtung des Pfeils 3 nach Fig. 2.
Fign. 4 bis 6 zeigen verschiedene Momente eines Schneidvorgangs mit einem herkömmlichen Messerwellenpaar.
Fign. 7 und 8 zeigen zwei seitlich voneinander abweichende Momente eines Schneidvorgangs mit dem erfindungsgemäßen Messerwellenpaar.

In den Figuren 1 bis 3 ist ein Messerblatt 10 von herkömmlichem Querschnitt gezeigt mit Ausnahme einer sägezahnförmigen Schneidkante 11, durch welche einzelne Zähne 12 gebildet sind, deren Form aus den Figuren 2 und 3 hervorgeht. Man erkennt, daß die Zähne 12 durch entsprechendes Ausschleifen aus einer schrägen Seite des Messerblatts geformt sind, wodurch sich in Seitenansicht in der Kontur dreieckförmige Zähne und Zahnlücken ergeben. Wie aus Fig. 2 hervorgeht, sind die Zahnspitzen gegenüber der in Fig. 2 rechten Seite des Messerblatts 10, welche die voreilende Seite darstellt, versetzt. Die Ebene, in der sich die Zähne auf dieser Seite erstrecken, ist um einen Winkel a gegenüber der voreilenden Seite des Messerblatts 10 geneigt. Die Scheitelpunkte der Zahnlücken liegen auf einer gemeinsamen durchgehenden zur Achse des Messerblatts 10 parallelen Linie, die in Fig. 2 mit 13 bezeichnet ist. In Richtung Pfeil 3 gesehen, ergibt sich eine Zahnform gemäß Fig. 3, d.h. es sind Einschnitte 14 mit dreieckförmigem Querschnitt geformt. Die oberen Kanten der Einschnitte 14 werden von Geraden gebildet, die an den Zahnspitzen beginnen und von dort spitzwinklig konvergierend zusammenlaufen, und zwar jeweils zwischen einer Zahnlücke.

In den Figuren 4 bis 6 ist ein Schneidvorgang mit einem herkömmlichen Messerwellenpaar dargestellt. Messer 20, 21 sind in herkömmlicher Weise an Messerwellen befestigt. Die Messer 20, 21 verlaufen vorzugsweise schraubenlinienförmig, so daß während des Schneidvorgangs immer nur eine beschränkte Länge der Schneidkanten 22, 23 mit der Wellpappe 24 in Eingriff ist. Dadurch können die Schnittkräfte kleiner gehalten und der Verschleiß der Messer reduziert werden. Die Messer 20, 21 sind darüber hinaus gegeneinander vorgespannt, um einen einwandfreien Schneideffekt zu erhalten. Die Messer 20, 21 sind in bekannter Weise mit Freiflächen 24, 25 versehen. In den Figuren 4 bis 6 ist die Laufrichtung der Wellpappe 24a von links nach rechts. Die untere Welle mit dem Messer 21 dreht sich im Uhrzeigersinn, während die obere Welle sich entgegengesetzt dem Uhrzeigersinn dreht. Gemäß der Darstellung nach Fig. 4 berühren die Messer 20, 21 die Deckflächen der Wellpappe 24a,wobei eine voreilende Kante 26 des Messers 21 sich etwas in die untere Deckfläche eindrückt. Bei der Darstellung nach Fig. 5 sind die gewellten Bahnen zusammengedrückt, und alle fünf Bahnen der Wellpappe 24a sind mehr oder weniger aufeinandergepreßt, ohne daß eine Trennung vollzogen ist. Diese ist endgültig erst dann beendet, wenn die Schneidkanten 22, 23 unter Vorspannung gegeneinander liegen, wie dies in der Fig. 6 gezeigt ist.

Bei dem Messerwellenpaar nach Figuren 7 und 8 ist das untere, voreilende Messer in herkömmlicher Weise ausgebildet, wie in den Figuren 4 bis 6 dargestellt. Das obere Messer ist jedoch das Sägezahnmesser 10 nach den Figuren 1 bis 3. Fig. 7 entspricht zeitlich der Anordnung der Messer in herkömmlicher Weise nach Fig. 4. Man erkennt, daß sich die Zähne 12 bereits in die obere Decklage eingegraben und diese perforierend durchstoßen haben. Dies beruht darauf, daß die Zähne 12 sich gegenüber der Berührungslinie 13 zwischen oberem Messer 10 und unterem Messer 21 weiter in Richtung des unteren Messers erstrecken. Die Zähne bilden gegenüber der Verbindungsebene 27 zwischen den Berührungslinien 13, 23 einen spitzen Winkel, so daß die Zähne 12 während des Schneidvorgangs stets auf der nacheilenden Seite des Messers 21 liegen (siehe auch Fig. 8). Bevor sich die Schneidkante 23 des unteren Messers 21 unter geringerer Vorspannung gegen die durchgehende Linie 13 des oberen Messers 10 anlegt, haben die Zähne 12 bzw. die durch sie gebildete sägezahnförmige Schneidkante 11 alle Lagen der Wellpappe 24a weitgehend durchschnitten, wobei jedoch der Schneidvorgang auch erst dann beendet wird, wenn die Schneidkante 23 gegen die Berührungslinie 13 anliegt. Die hierfür erforderliche Vorspannung ist jedoch weitaus niedriger als bei einer Messeranordnung nach den Figuren 4 bis 6. Dies beruht, wie bereits beschrieben, auf den weitaus geringeren Schnittkräften, die aufgrund der sägezahnartigen Schneidkante 11 gewählt werden können.

Die Messer 10, 21 können ebenfalls in herkömmlicher Weise schraubenlinienförmig auf der Welle befestigt werden. Die Befestigung ist herkömmlicher Art. Das Messer 10 hat hierfür an den Enden Bohrungen 30 und an der Unterkante Aussparungen 31 zur Befestigung im Messerhalter.

## Patentansprüche

1. Messerwellenpaar zum Schneiden in Querlaufrichtung von bahnartigem Material, insbesondere Wellpappe, bei dem die Schneidkanten (11, 23) der zwei Messer (10, 21) während des Schneidvorganges einen Kreis schreiben und wobei die auf der nacheilenden oder der voreilenden Seite eines ersten Messers (21) liegende Schneidkante (23) als stetig durchgehend mit gleichem Abstand von der Wellenachse ausgebildet ist, und das zweite Messer (10) eine sägezahnförmige Schneidkante (11) aufweist, deren Zähne (12) sich von der Welle des zweiten Messers (10) fort zur stetigen Schneidkante (23) des ersten Messers (21) radial nach aussen erstrecken dadurch gekennzeichnet, dass die Schneidkanten (11, 23) der Messer sich kurz vor Beendigung des Schneidvorgangs ggf. unter Vorspannung nur entlang einer einmaligen Berührungslinie (13) kurzzeitig berühren und dass die sägezahnförmige Schneidkante (11) ausgehend von der Berührungslinie (13) mit dem ersten Messer (21) radial über die Berührungslinie (13) hinaus und im Annäherungsbereich der Messer (10, 21) in einem spitzen und schrägen Winkel zur Verbindungsebene (27) zwischen Berührungslinie (13) und stetiger Schneidkante (23) so erstrecken, dass sie während des Schneidvorgangs auf der nacheilenden oder der voreilenden Seite des ersten Messers (21) liegen.

2. Messerwellenpaar nach Anspruch 1, dadurch gekennzeichnet, daß die Zähne (12) und die Zahnlücken dreieckig sind.

3. Messerwellenpaar nach Anspruch 1 oder 2, dadurch gekennzeichnet, daß die Zähne (12) durch das Einschleifen in eine über die Breite des Messerblatts (10) gehende Schrägfläche geformt sind.

4. Messerwellenpaar nach Anspruch 3, dadurch gekennzeichnet, daß die Einschliffe (14) im Querschnitt dreieckförmige Vertiefungen bilden.

## Claims

1. Pair of knife-carrier shafts for crosswise cutting of web-like material, especially so of corrugated board, of which the edges (11, 23) of the two knives (10, 21) describe a circle during cutting, and of which the edge (23) situated on the advanced or retarded side of the first knife (21) has a crosswise shape at equal distance from the shaft axis, the second knife (10) having a saw-shaped edge (11) whose teeth (12), when moving away from the shaft of the second knife (10), extend radially towards the outer side with regard to the continuous edge (23) of the first knife (21), characterised by the fact that the edges (11, 23) of the said knives, when situated immediately before the end of the cutting process and possibly held under pre-tension, will touch one another only briefly along a single contact line (13), and that the saw-shaped edge (11), when starting from the contact line (13) with regard to the first knife (21), will extend radially beyond the contact line (13), thereby forming, in the approaching area of the knives (10, 21), a pointed and oblique angle with regard to the contact plane (27) between the contact line (13) and the continuous edge (23) in such a way that it will be situated on the advanced or retarded side of the first knife (21) during the cutting process.

2. Pair of knife-carrier shafts according to claim 1, characterised by the triangular shape of the teeth (12) and the teeth gaps.

3. Pair of knife-carrier shafts according to claim 1 or 2, characterised by the fact that the teeth (12) have been ground to an oblique plane extending throughout the width of the blade of the knife (10).

4. Pair of knife-carrier shafts according to claim 3, characterised by the fact that the ground clearance (14) form triangular holes on account of their section.

## Revendications

1. Paire d'arbres porte-couteaux pour la coupe dans le sens transversal de matériau en bande, notamment en carton ondulé, dont les tranchants (11, 23) des deux couteaux (10, 21) décrivent un cercle pendant le processus de coupe, et dont le tranchant (23) situé du côté avancé ou retardé du premier couteau (21) est constitué sous forme traversante à distance égale de l'axe de l'arbre, le deuxième couteau (10) ayant un tranchant en scie (11) dont les dents (12), en s'éloignant de l'arbre du deuxième couteau (10), s'étendent radialement vers l'extérieur par rapport au tranchant (23) continu du premier couteau (21), caractérisée par le fait que les tranchants (11, 23) desdits couteaux, immédiatement avant la fin du processus de coupe, éventuellement tenus sous pré-tension, ne se touchent que brièvement le long d'une ligne de contact unique (13), et que le tranchant en dents de scie (11), en partant de la ligne de contact (13) par rapport au premier cou-
